# EUROPÄISCHE PATENTSCHRIFT

(11) **EP 1 981 637 B1**
(45) Veröffentlichungstag und Bekanntmachung des Hinweises auf die Patenterteilung: **25.04.2012**
(21) Anmeldenummer: 07702363.8
(22) Anmeldetag: 18.01.2007
(51) Int. Cl.: B01L 3/14, B65D 1/00

(54) **VERFAHREN ZUM HERSTELLEN EINES PROBENGEFÄSSES ZUR AUFNAHME VON KLEINEN FLÜSSIGKEITSMENGEN FÜR ANALYSEN**
METHOD FOR PRODUCING A SAMPLE VESSEL FOR ACCOMMODATING SMALL AMOUNTS OF LIQUID FOR ANALYSES
PROCÉDÉ DE FABRICATION D'UN RÉCIPIENT D'ÉCHANTILLONNAGE SERVANT À CONTENIR DE PETITES QUANTITÉS DE LIQUIDE POUR ANALYSES

(30) Priorität: 07.02.2006 DE 202006001995 U
(43) Veröffentlichungstag der Anmeldung: 22.10.2008
(73) Patentinhaber: Sarstedt AG & Co., 51588 Nümbrecht (DE)
(72) Erfinder: SARSTEDT, Walter, 51588 Nümbrecht (DE)
(74) Vertreter: Grosse, Wolf-Dietrich Rüdiger
(86) Internationale Anmeldenummer: PCT/DE2007/000082
(87) Internationale Veröffentlichungsnummer: WO 2007/090362

(56) Entgegenhaltungen:
- EP-A- 0 383 262
- EP-A- 1 066 881
- EP-A1- 1 211 184
- CH-A- 361 086
- DE-A1- 2 539 578
- DE-A1- 2 942 053
- DE-U- 1 935 952
- US-A- 4 312 349
- US-A- 5 016 771
- US-A1- 2002 127 147

## Beschreibung

Die Erfindung betrifft ein Verfahren zum Herstellen eines Probengefäßes zur Aufnahme von kleinen Flüssigkeitsmengen für Analysen, umfassend ein an seinem einen Ende geschlossenes Röhrchen und eine das andere, offene Ende abdichtend verschließende, durch eine von einer Spitze einer Entnahmekanüle durchstechbare, eine Membranscheibe aufweisende Verschlusskappe, wobei die Membranscheibe von unten in die Verschlusskappe eingelegt und mit Anlage an die Innenfläche einer außen flachen, ebenen Kopfwand der Verschlusskappe abgestützt wird, wie durch die EP 1 211 184 A1 bekannt geworden. Eine von unten in eine Verschlusskappe eines Gefäßes eingelegte bzw. montierte Scheibe ist ebenfalls aus der JP 7 075 663 A bekannt.

Durch die DE 103 40 538 A1 sind Probengefäße bzw. -behälter in verschiedensten Ausführungen bekannt geworden. Bei den das offene Ende verschließenden Kappen handelt es sich sämtlich um durchstechbare Verschlussstopfen, welche sich mit einem zylindrischen Dichtabschnitt in das offene Ende des Röhrchens hinein erstrecken und dort gegenüber der Innenwandung des Röhrchens abgedichtet sind. Sie sind zur vollautomatischen Entnahme von Analysenproben geeignet, wozu innerhalb des Verschlussstopfens ein von oben montierter, von der Spitze einer Entnahmekanüle durchstechbarer, aus Gummi/Kautschuk oder einem elastomeren Kunststoff bestehender Einsatz innerhalb des Verschlussstopfens angeordnet ist. Dieser aus sich vollständig elastisch rückverformendem Material bestehende Einsatz des Verschlussstopfens ist für die Entnahmekanüle des Analysengerätes ohne weiteres durchstechbar, wobei sich die zeitweise gebildete Durchstechöffnung nach dem Herausziehen der Kanüle wieder vollständig verschließt.

Aus der DE 29 42 053 A1 ist es bekannt, eine Membrane bzw. einen Gummistopfen in einem sehr aufwändigen Verfahren beim Spritzgießen in einer Vertikalspritzformmaschine sogleich zusammen mit dem Kappenteile durch Verschmelzen bzw. -schweißen herzustellen. Der Gummistopfen wird hierzu in die Spritzgieß-Form eingesetzt.

Nach der US 2002/127 147 A1 werden in eine Aufnahmebohrung einer Schraubkappe von oben mehrere Bauteile, unter anderem ein Filter bzw. eine Membrane, eingesetzt und diese Bauteile dann nach außen hin mit einem Verschlussmittel abgedeckt.

Eine andere Stopfenkappe ist aus der EP 0 445 707 B1 bekannt. Die das offene Ende des Probengefäßes, insbesondere Blutprobenröhrchen, verschließende Verschlussvorrichtung umfasst eine Stopfenkappe mit einem speziellen von oben montierten Dichtstopfen. Zur sicheren Halterung des Dichtstopfens in der Kappe wird in diese von der äußeren, freien Stirnseite her ein Haltering bzw. eine Sicherungsscheibe montiert.

Diese so genannten geschlossenen Systeme sind beim Arbeiten mit Probengut biologischen Ursprungs vorteilhaft, da sie die Infektionsgefahr für den Anwender (z.B. Übertragung von Krankheitskeimen) vermindern oder die Kontamination der Probe durch den Anwender (z.B. molekularbiologische Verunreinigung) vermeiden. Die proben werden gekennzeichnet und häufig in gefrorenem Zustand über eine größere Distanz transportiert. Die Probenkennzeichnung sollte sich idealerweise so anbringen lassen, dass sie auch sichtbar ist, wenn viele Probengefäße für die Lagerung eng in einem Ständer untergebracht sind.

Die zum Stand der Technik zählenden geschlossenen Systeme kommen beispielsweise für den Bereich der Blutgewinnung bzw. Blutentnahme zum Einsatz und umfassen Primärgefäße, die große Blutmengen, mindestens 2 ml und meist deutlich mehr, aufnehmen. Bei der Direktadaption werden aus dem geschlossenen System geringe Probenmengen von einigen ul entnommen. Bei diesen Primärgefäßen ist es ebenfalls bereits bekannt, für diese Schraubverschlüsse mit durchstechbarer und wiederverschließbarer Membran vorzusehen (vgl. DE 30 49 503 C). Diese bekannte, das Entnahmeröhrchen an seinem vorderen Ende abschließende Kappe besitzt einen zylindrischen, in axialer Richtung vorstehenden Dom, der einen von oben montierten durchstechbaren Verschlussstopfen aufweist, der auf einer mit einer Mittelbohrung versehenen Stirnplatte des Doms auf liegt und von einem umgebördelten Kragen gehalten wird. Dieser Überstand schließt es allerdings aus, dass sich die Deckelfläche mit einer Etikettierung bzw. Probenkennzeichnung versehen lässt.

Die beschriebenen geschlossenen Systeme von Primärgefäßen mit großem Füllvolumen stehen für das Probenhandling mit Probenmengen in Sekundärgefäßen die deutlich kleiner als 2 ml sind nicht zur Verfügung. Zur Analyse auf Chromatographieanlagen ist es daher üblich, die Probe und das Reagenz vom Ursprungsgefäß mittels einer Pipette und somit offen in das Analysengefäß der Chromatographieanlage zu übertragen. Beim molekularbiologischen Arbeiten müssen die Probengefäße zudem wiederholt geöffnet werden, um Reagenz hinzuzufügen oder einen Teil der Probe zu entnehmen.

Alle drei genannten System weisen den Nachteil auf, dass die verwendeten, aus Elastomeren hergestellten, Verschlussstopfen von oben, d.h. der Stirnseite her, eingesetzt und befestigt werden. Hierdurch steht keine glatte, für die Probenkennzeichnung geeignete Stirnfläche des Verschlusses zur Verfügung.

Der Erfindung liegt daher die Aufgabe zugrunde, ein Verfahren der eingangs genannten Art zu schaffen, das bei einfacher Herstellung und Handhabung auch bei keinen Flüssigkeitsmengen ein geschlossenes System und dabei auch gleichzeitig eine sichtbare Probenkennzeichnung ermöglicht.

Diese Aufgabe wird erfindungsgemäß dadurch gelöst, dass die Membranscheibe von einem durch Heißverformung umgebördelten Rand des Innenkragens der Verschlusskappe abgestützt gehalten wird. Es wird hiermit ein für handelsübliche Probengefäße passender Verschluss mit positionssicherem Sitz bzw. Halterung und Abstützung der Membranscheibe erreicht, der sich als Schraub- oder Stopfkappenverschluss ausführen lässt, und bei dem die Kappen- bzw. Kopfwand-Außenfläche stets uneingeschränkt vollflächig zur Verfügung steht, um ohne Beeinträchtigung, wie das bei den üblich von oben in eine entsprechend große Öffnung eingesetzten Membranscheiben unvermeidlich der Fall ist, mit einem Etikett, einer Folie oder dergleichen versehen werden zu können. Die von unten bzw. innen eingesetzte, durchstechbare Membranscheibe ist von außen, gegebenenfalls über eine im Durchmesser kleine Einstech-Duchgangsöffnung, für eine Entnahmekanüle ungehindert zugänglich, was einen einfachen Proben- und Reagenzein- bzw. -ausgang ermöglicht, wobei auch bei mehrfacher Wiederholung eines Entnahmevorgangs die Membranscheibe nicht aus dem Verschluss herausgedrückt werden kann. Denn diese wird durch ihre von dem durch Heißverformung des Endrandes des Innenkragens umgebördelten Rand der Verschlusskappe abgestützte Halterung sicher in ihrer Position gehalten.

Dieser positionssichere Sitz bzw. die Halterung und Abstützung der Membranscheibe kann zum Beispiel dadurch erreicht werden, dass ein nach innen umgebördelter Rand eines Innenkragens der Verschlusskappe und/oder eine in den Innenkragen eingesetzte und von diesem gehaltene, gelochte Scheibe die Membranscheibe stützt. In diesem Fall kann die Membranscheibe, vorteilhaft aus Gummi, nicht nach unten aus dem Innenkragen herausgedrückt werden. Die Umbördelung lässt sich hierbei vorteilhaft durch Heißverformen des Endrandes des Innenkragens herstellen. Eine vorteilhafte Ausführung der Erfindung sieht vor, dass die Kopfwand der Verschlusskappe mit einer eine Einstech-Durchgangsöffnung der Kopfwand der Verschlusskappe abdeckenden Kunststoffmembran ausgebildet ist. Auch in dieser Ausführung liegt damit eine ebene, flache, für eine Probenkennzeichnung uneingeschränkt vollflächige Außenfläche der Verschlusskappe vor und ist durch die dünne Folie gleichzeitig mit einem Kontaminationsschutz versehen.

Weitere Einzelheiten und Merkmale der Erfindung ergeben sich aus der nachfolgenden Beschreibung von in den Zeichnungen in einem stark vergrößerten Maßstab dargestellten Ausführungsbeispielen der Erfindung. Es zeigen:
- Figur 1: im Längsschnitt eine Gesamtansicht eines Probengefäßes für kleine Flüssigkeitsmengen, verschlossen durch eine abgedichtete Kappe, hier als Schraubkappe, mit innenliegend angeordneter und gehaltener, durchstechbarer Membranscheibe; und
- Figur 2: als Einzelheit in einem Längsschnitt eine andere Ausführung eines Schraubkappenverschlusses. '

Ein in Figur 1 dargestelltes Probengefäß 1 besteht aus einem an seinem unteren Ende von vornherein geschlossenem Röhrchen 2 zur Aufnahme von kleinen Flüssigkeitsmengen. An seinem oberen Ende ist das Röhrchen 2 temporär durch eine dichtend aufschraubbare Verschlusskappe 3 - im folgenden als Schraubkappenverschluss bezeichnet - verschließbar.

Der Schraubkappenverschluss 3 besitzt einen Innenkragen 4 und konzentrisch zu diesem in seiner Kopfwand 5 eine klein bemessene Einstech-Durchgangsöffnung 6. Von innen bzw. unten her ist in den Schraubkappenverschluß 3 eine in den Innenkragen 4 mit Anlage an die Innenfläche der Kopfwand 5 durchstechbare Membranscheibe 7 eingesetzt. Diese wird in ihrer Einbaulage von einem durch Heißverformung umgebördelten Rand 8 des Innenkragens 4 sicher gehalten.

Zur Abdichtung des Schraubkappenverschlusses 3 kann eine Dichtwulst vorgesehen werden, die einen flüssigkeitsdichten Sitz des Verschlusses auch bei einem eventuellen leichten Überdruck, der z.B. durch Hinzufügen von Reagenzien entstehen kann, gewährleistet. Alternativ ist es möglich, durch Einsatz von z.B. O-Ringen, Dichtlippen, Dichtscheiben oder ähnlichem einen flüssigkeitsdichten Verschluss zu erreichen.

Der in Fig. 2 dargestellte Schraubkappenverschluß 3 unterscheidet sich von der vorbeschriebenen Ausführung dadurch, dass die Einstech-Durchgangsöffnung 6 von einer dünnen Kunststoffmembran 10 abgedeckt wird, die lediglich Foliendicke besitzt und bspw. 0,1 mm beträgt.

Den Schraubkappenverschlüssen 3 ist gemeinsam, dass sie ein Röhrchen 2 für kleine Probenmenge verschließen, das für die wiederholte Entnahme eines Teils bzw. einer Teilmenge der Probe oder für das mehrfache Hinzufügen von Reagenzien nicht geöffnet werden muss. Die Einbaulage der hochelastischen, nachgiebigen, leicht von einer Kanüle durchstechbaren Membranscheibe 7 wird auch bei wiederholtem Einstechen und Herausziehen einer Kanüle bzw. Probennehmernadel nicht undicht, und die Membranscheibe 7 kann auch nicht aus dem Schraubkappenverschluss 3 herausgedrückt werden. Vor allem steht durch die Montage der Membranscheibe 7 von unten eine flache, ebene Außenseite der Kopfwand und somit eine stets ausreichend große Fläche zur ungehinderten Anbringung einer Probenkennzeichnung zur Verfügung. Dies auch in der Ausführung des Schraubkappenverschlusses mit einer Einstech-Durchgangsöffnung, die durch eine Kunststoffmembran abgedeckt werden kann. '

## Patentansprüche

1. Verfahren zum Herstellen eines Probengefäßes (1) zur Aufnahme von kleinen Flüssigkeitsmengen für Analysen, umfassend ein an seinem einen Ende geschlossenes Röhrchen (2) und eine das andere, offene Ende abdichtend verschließende, durch eine von einer Spitze einer Entnahmekanüle durchstechbare, eine Membranscheibe (7) aufweisende Verschlusskappe (3), wobei die Membranscheibe (7) von unten in die Verschlusskappe (3) eingelegt und mit Anlage an die Innenfläche einer außen flachen, ebenen Kopfwand (5) der Verschlusskappe (3) abgestützt wird, **dadurch gekennzeichnet,**
**dass** die Membranscheibe (7) von einem durch Heißverformung umgebördelten Rand (8) des Innenkragens (4) der Verschlusskappe (3) abgestützt gehalten wird.

## Claims

1. A method for the production of a sample vessel (1) for accommodating small amounts of fluid for analyses, comprising a small tube (2) which is closed at its one end, and a closure cap (3), closing the other, open end in a sealing manner, having a membrane disc (7) and being able to be pierced by a tip of a withdrawal cannula, wherein the membrane disc (7) is inserted from below into the closure cap (3) and is supported with abutment onto the inner surface of an externally flat, even top wall (5) of the closure cap (3),
**characterized in that**
the membrane disc (7) is held supported by an edge (8) of the inner collar (4) of the closure cap (3), which edge is flanged by heat deformation.

## Revendications

1. Procédé de fabrication d'un récipient à échantillon (1) pour recevoir de petites quantités de liquide pour des analyses, comprenant un petit tube (2) fermé sur l'une de ses extrémités, et un bouchon de fermeture (3) fermant de manière étanche l'autre extrémité ouverte, pouvant être traversé par la pointe d'une canule de prélèvement, présentant un disque membrane (7), sachant que le disque membrane (7) est introduit par le bas dans le bouchon de fermeture (3) et est appuyé en reposant sur la face intérieure d'une paroi de tête (5) plane et plate extérieure du bouchon de fermeture (3),
**caractérisé en ce que**
le disque membrane (7) est maintenu appuyé par un bord (8) bordé par déformation à chaud du col intérieur (4) du bouchon de fermeture (3).
